# EUROPÄISCHE PATENTSCHRIFT

(11) **EP 0 269 629 B1**
(45) Veröffentlichungstag und Bekanntmachung des Hinweises auf die Patenterteilung: **27.12.1989**
(21) Anmeldenummer: 86905210.0
(22) Anmeldetag: 04.09.1986
(51) Int. Cl.: H05B 6/80

(54) **MIKROWELLENGERÄT**
MICROWAVE APPARATUS
APPAREIL A MICRO-ONDES

(30) Priorität: 10.09.1985 DE 3532153
(43) Veröffentlichungstag der Anmeldung: 08.06.1988
(73) Patentinhaber: ALFA Institut für hauswirtschaftliche Produkt- und Verfahrens-Entwicklung GmbH, 65346 Eltville (DE)
(72) Erfinder: SCHULTZ, Horst, D-6203 Massenheim (DE)
(74) Vertreter: Keil, Rainer A., Dipl.-Phys. Dr.
(86) Internationale Anmeldenummer: DE8600356
(87) Internationale Veröffentlichungsnummer: WO8701550

## Beschreibung

Erfindung bezieht sich auf ein Mikrowellengerät für die Zubereitung von Speisen, mit einem Unterteil, einem einen Teil des Garraumes umschließenden, topf-, schüssel- oder pfannenartigen Behältnis für die Speisen, welches auf das Unterteil aufsetzbar ist, sowie mit einem durch ein Zwischenstück mit dem Unterteil verbundenen Oberteil, das den anderen Teil des Garraumes umschließt und in Betriebsstellung des Unterteils haubenartig übergreift, wobei in der Betriebsschließlage der obere Rand des Behältnisses gegen den Austritt von Mikrowellenstrahlung dichtend am Oberteil anliegt.

Aus der DE-A-2 259 310 ist ein Mikrowellen-Heizgerät für die Gastronomie bekannt, in dessen Unterteil Behältnisse für die Aufnahme der zu erwärmenden oder zu garenden Speisen eingehängt werden. Der Unterteil ist unter eine den Mikrowellenstrahler enthaltenden Haube verfahrbar, welche entweder absenkbar an einer Gebäudedecke oder schwenkbar an einer Gebäudewand gehalten ist.

Das in der FR-A-2 265 042 dargestellte und beschriebene Mikrowellengerät hat einen schräg nach vorne abfallenden Garraum in einem Grundgehäuse, welcher Öffnungsseitig von einer abschwenkbaren Klappe derart verschlossen werden kann, daß sich ein etwa quaderförmiger Gesamtgarraum ergibt.

Bei einem aus der DE-A-3 034 962 bekannten Mikrowellengerät wird das Behältnis entweder in Führungen eines Oberteils in Betriebsstellung geschoben oder auf einer hebund senkbaren Platte eines Unterteils abgestellt. Bei beiden Möglichkeiten sind erhebliche Handhabungen erforderlich, um das Behältnis in Betriebsstellung zu bringen. Außerdem ist das Behältnis, wenn es in das Grundgerät eingeschoben oder eingestellt ist, von oben nicht mehr oder kaum noch zugänglich, was insbesondere dann von Nachteil ist, wenn die Aufstandsfläche des Unterteils für das Behältnis selbst von einer Heizplatte gebildet wird, so daß die Speisen in dem Mikrowellengerät nicht nur mittels der Mikrowellen, sondern gleichzeitig oder unabhängig davon auch über die Heizplatte erwärmt werden können und dabei das Innere des Behältnisses leicht zugänglich sein soll.

Aufgabe der vorliegenden Erfindung ist es, ein Mikrowellengerät der eingangs genannten Art so auszubilden, daß es kompakt und damit leicht transportierbar und raumsparend unterzubringen sowie einfacher handhabbar ist und eine bessere Zugänglichkeit des Behältnisses in seiner Position auf der Aufstandsfläche des Unterteils gewährleistet.

Diese Aufgabe wird bei einem Mikrowellengerät der eingangs genannten Art erfindungsgemäß im wesentlichen dadurch gelöst, daß das Unterteil und Oberteil derart gelenkig miteinander verbunden sind, daß durch Relatiwerschwenken von Unterteil und Oberteil das Oberteil in einer Ruheschließlage - bei herausgenommenem Behältnis - im Bereich der Aufstandsfläche für das Behältnis an dem Unterteil anliegt oder nahezu anliegt. In Öffnungslage wird also das Behältnis einfach auf den vorbestimmten Bereich der Aufstandsfläche des Unterteils aufgestellt. Sollen die in dem Behältnis enthaltenen Speisen mittels Mikrowellen behandelt werden, wird das Oberteil einfach in Betriebsschließlage nach unten geklappt, wodurch dieses sich gegen den oberen Rand des Behältnisses anlegt und dadurch der Garraum gegen die Abstrahlung von Mikrowellen und im übrigen auch gegen den freien Austritt von Dampf geschlossen wird. Soll das Behältnis aus dem Grundgerät herausgenommen werden, den Speisen eine weitere Zutat hinzuzugeben oder die Speisen beispielsweise umgerührt werden, braucht das Oberteil nur hochgeklappt zu werden, so daß das Innere des Behältnisses zugänglich ist und das Behältnis auch insgesamt leicht aus dem Grundgerät herausgenommen werden kann. Das Oberteil verbleibt in der Öffnungslage, wenn die Aufstandsfläche des Unterteils für das Behältnis von einer Heizplatte gebildet wird und nur mit der Heizplatte gekocht werden soll. Damit ist das Mikrowellengerät bei guter Zugänglichkeit des Behältnisses doppelt nutzbar. Das erfindungsgemäße Mikrowellengerät kann ferner in einer Ruheschließlage seiner Teile, also dann, wenn es nicht benutzt werden soll, raumsparend untergebracht werden. Es ist durch die Art der Verschwenkbarkeit des Oberteils gegenüber dem Unterteil Sorge dafür getroffen, daß das Oberteil relativ zu dem Unterteil nicht nur in eine Betriebsschließlage gebracht werden kann, in welcher das Oberteil an dem oberen Rand des auf das Unterteil gestellten Behältnisses anliegt, sondern darüber hinaus weiter ein Verschwenken stattfinden kann, bis das Oberteil in der Ruheschließlage, also bei herausgenommenem Behältnis, an bzw. nahezu an das Unterteilt herangeklappt ist.

Damit sich das Oberteil großflächig sowohl an den Rand des Behältnisses in Betriebsschließlage als auch an das Unterteil in Ruheschließlage anlegen kann, sind bei einer Weiterbildung der Erfindung Unterteil und Oberteil jeweils um eine Achse gegeneinander verschwenkbar, und die Achsen sind parallel und derart versetzt zueinander angeordnet, daß nach Verschwenken sowohl des Oberteils als auch des Unterteils aus der Betriebsschließlage heraus das Oberteil in einer Ruheschließlage - bei herausgenommenem Behältnis - im Bereich der Aufstandsfläche für das Behältnis an dem Unterteil anliegt oder nahezu anliegt. Dabei liegt die eine Achse näher an der Berührungsebene im Bereich des oberen Randes des Behältnisses, wenn es in das Grundgerät eingestellt ist, und die andere Achse näher an der Ebene der Aufstandsfläche des Unterteils für das Behältnis.

Vorzugsweise ist der Schwenkmechanismus so getroffen, daß die Hauptebenen von Unterteil und Oberteil in der Betriebsschließlage wie auch in der Ruheschließlage parallel oder nahezu parallel zueinander liegen und in Öffnungslage senkrecht oder nahezu senkrecht zueinander stehen. Die Zugänglichkeit des Behälterinneren und die Herausnehmbarkeit des Behältnisses aus dem Grundgerät beginnt jedoch schon bei geringeren Winkeln. Vorzugsweise sollte das Oberteil relativ zu dem Unterteil in Öffnungslage mindetens einen Winkel von 30° einnehmen können. Die Parallelität in den Schließstellungen soll zum Zwecke der guten Mikrowefienabdichtung vorteilhafterweise sowohl dann gelten, wenn das Oberteil auf dem oberen Rand des Behältnisses zum Betrieb des Mikrowellengerätes anliegt, aber auch zum Zwecke der Platzersparnis dann, wenn das Behältnis aus der Grundgerät herausgenommen und Unterteil und Oberteil relativ zueinander bis in die Ruheschließlage geschwenkt sind, in welcher beide unmittelbar aneinanderliegen.

Das Zwischenstück weist vorzugsweise einen das Unterteil mit dem Oberteil verbindenden Gelenkkörper, der die beiden Achsen enthält, auf.

Es ist ferner von besonderem Vorteil, wenn das Zwischenstück einen als Abstandshalter rückwärts verlängerten Fuß aufweist und wenn in Weiterbildung dieses Gedankens die Läge des in der Ruheschließlage über das Unterteil hinten hinausragenden Teil des Abstandshalters etwas größer ist als die Höhe des Oberteils. Hierdurch kann nämlich erreicht werden, daß das Mikrowellengerät zwar möglichst dicht, aber nicht näher an eine Wand herangeschoben werden kann, als daß das Oberteil nicht mehr bis in seine z. B. senkrechte Lage aufklappbar wäre. Zur Erreichung der Ruheschließlage braucht dann nur noch das Unterteil um die andere Achse hochgeklappt zu werden, so daß das Mikrowellengerät in der Ruheschließlage mit zueinander parallelen und senkrechten Hauptebenen von Unterteil und Oberteil raumsparend beispieslweise im hinteren Bereich einer Arbeitsfläche der Küche aufgestellt bleiben kann und die vordere Arbeitsfläche nicht beeinträchtigt. Soll das Mikrowellengerät wieder in Betrieb genommen werden, können Unterteil und Oberteil nacheinander wieder in ihre Betriebslage nach vorne geklappt werden.

Der Abstandshalter kann beispielsweise auch als Anschlag für das Oberteil in Öffnungslage und ggf. auch für das Unterteil in der senkrechten Ruheschließlage dienen.

Weitere Ziele, Merkmale, Vorteile und Anwendungsmöglichkeiten der vorliegenden Erfindung ergeben sich aus der nachfolgenden Beschreibung eines Ausführungsbeispieles anhand der beiliegenden Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
Fig. 1 schematisch in Seitenansicht ein die Erfindung aufweisendes Mikrowellengerät, bei welchem sich das Oberteil in Öffnungslage befindet und das Behältnis eingestellt ist,
Fig. 2 das Mikrowellengerät gemäß Fig. 1, teilweise geschnitten, wobei das Oberteil zur Anlage an den oberen Rand des Behältnisses nach vorne in Betriebsschließlage geklappt ist, und
Fig. 3 schematisch in Seitenansicht das Mikrowellengerät gemäß Fig. 1, bei welchem das Behältnis herausgenommen und auch das Unterteil in senkrechter Stellung bis zur Anlage an das Oberteil (Ruheschließlage) geklappt ist.

Das dargestellte Mikrowellengerät 1 besteht aus einem Unterteil 2 und einem Oberteil 3, welche in ihrem hinteren Bereich um zwei zu den Hauptebenen H und I von Unterteil 2 und Oberteil 3 parallel und zueinander parallel liegende und zueinander versetzte Achsen A und B gegeneinander verschwenkbar sind. Befindet sich das Oberteil 3 in der in Fig. 1 dargestellten im wesentlichen senkrechten Öffnungslage (der Öffnungswinkel kann auch kleiner sein, vorzugsweise jedoch nicht kleiner als 30°), kann auf die von dem Unterteil 2 gebildete obere Aufstandsfläche 7 ein topf-, schüssel- oder pfannenartiges Behältnis 5 für die zuzubereienden Speisen aufgestellt werden. Das Behältnis 5 ist also unabhängig von dem aus Unterteil 2, Oberteil 3 und einer diese verbindenden Zwischensäule 4 gebildeten Grundrät handhabbar. In der in Fig. 1 dargestellten Öffnungslage des Oberteils 3 kann das Behältnis 5 nicht nur leicht auf die Aufstandsfläche 7 aufgestellt und wieder entnommen werden, sondern sein Inneres ist auch noch von vorne oben her ohne weiteres zugänglich. Nach dem Zuklappen des Oberteils 3 in die in Fig. 2 dargestellte Betriebsschließlage liegt das das Unterteil 2 und auch das Behältnis 5 haubenartig übergreifende Oberteil 3, welches abgesehen von dem Innenraum des Behältnisses 5 den restlichen Teil des Garraumes für die Mikrowellenbehandlung bildet, in der Weise dichtend an dem dazu parallelen oberen Rand 6 des Behältnisses 5 an, daß eine unerwünschte Mikrowellenabstrahlung verhindert ist. Nach der Zubereitung der Speisen kann das Gerät wieder in die in Fig. 1 dargestellte Öffnungslage aufgeklappt werden. In dieser Lage sind die in dem Behältnis 5 vorhandenen Speisen zugänglich, ebenso kann aber auch das Behältnis 5 insgesamt einfach entnommen werden, um beispielsweise die fertigen Speisen zu servieren. Ist, was nicht besonders zeichnerisch dargestellt ist, die Aufstandsfläche 7 des Unterteils 2 für das Behältnis 5 von einer Heizplatte gebildet, kann mit dem Mikrowellengerät 1 in der in Fig. 1 dargestellten Öffnungslage ohne weiteres und ungehindert ein üblicher Kochvorgang mit Hilfe des zu dem haubenartigen Oberteil 3 passenden Behältnisses 5 oder irgendeines anderen Behältnisses, z. B. eines herkömmlichen Kochtopfes, ausgeführt werden.

Soll das Mikrowellengerät 1, weil es mehr oder weniger lange Zeit nicht benutzt werden soll, raumsparend verstaut werden, wird zusätzlich zu dem Oberteil 3 gemäß Fig. 3 auch noch das Unterteil 2 in eine senkrechte Schließruhelage nach oben geklappt, nachdem das Behältnis 5 aus dem Gerät herausgenommen worden ist. Während das Verschwenken des Oberteils 3 relativ zu dem Unterteil 2 um eine Achse B in der Weise erfolgt, daß das haubenartige Oberteil 3 in Betriebsschließlage weitgehend eben am oberen Rand 6 des Behältnisses 5 anliegt, erfolgt das Hochschwenken des Unterteils 2 um eine gegenüber der Achse B schräg nach unten hinten versetzte Achse A derart, daß das Unterteil 2 mit seiner Aufstandsfläche 7 zur Anlage oder nahezu zur Anlage mit dem senkrecht stehenden Oberteil 3 kommt. Durch die beiden in einem Gelenkkörper 8 liegenden Achsen A und B wird damit erreicht, daß in der Ruheschließlage gemäß Fig. 3 Unterteil 2 und Oberteil 3 nicht mehr den für die Aufnahme des Behältnisses 5 erforderlichen Abstand voneinander haben, sondern unmittelbar aneinanderliegen.

Damit für das Hochklappen des Oberteils 3 in die senkrechte Lage bei größtmöglicher Raumausnutzung immer noch der erforderliche Platz vor einer Wand W vorhanden bleibt, an welcher das Mikrowellengerät 1 steht, hat der Gelenkkörper 8 einen Fuß 10, welcher rückwärtig als Abstandshafter 9 verlängert ist. Der über das rückwärtige Ende des Unterteils 2 hinausragende Abstandshalter 9 hat eine Länge, die geringfügig größer ist als die Höhe h des Oberteils 3. Damit steht das Mikrowellengerät 1 in Ruhelage gemäß Fig. 3 in geringstmöglichem Abstand und damit raumsparend vor der Wand W.

Insgesamt ist mit der Erfindung damit ein leicht handhabbares, vielseitig verwendbares und kompaktes Mikrowellengerät geschaffen.

Bezugezeichenliste:
1 Mikrowellengerät
2 Unterteil
3 Oberteil
4 Zwischensäule
5 Behältnis
6 Rand
7 Aufstandsfläche
8 Gelenkkörper
9 Abstandshalter
10 Fuß
A Achse
B Achse
H Hauptebene
I Hauptebene
W Wand
h Höhe

## Patentansprüche

1. Mikrowellengerät für die Zubereitung von Speisen, mit einem Unterteil (2), einem einen Teil des Garraums umschließenden, topf-, schüssel-oder pfannenartigen Behältnis (5) für die Speisen, welches auf das Unterteil (2) aufsetzbar ist, sowie mit einem durch ein Zwischenstück (4) mit dem Unterteil (2) verbundenen Oberteil (3), das den anderen Teil des Garraumes umschließt und in Betriebsstellung des Unterteils (2) haubenartig übergreift, wobei in der Betriebsschließlage der obere Rand (6) des Behältnisses (5) gegen den Austritt von Mikrowellenstrahlung dichtend am Oberteil (3) anliegt, dadurch gekennzeichnet, daß Unterteil (2) und Oberteil (3) derart gelenkig miteinander verbunden sind, daß aufgrund einer Relativverschwenkung von Unterteil (2) und Oberteil (3) das Oberteil (3) in einer Ruheschließlage - bei herausgenommenem Behältnis (5) - im Bereich der Aufstandsfläche (7) für das Behältnis (5) an dem Unterteil (2) anliegt oder nahezu anliegt.

2. Mikrowellengerät nach Anspruch 1 dadurch gekennzeichnet, daß Unterteil (2) und Oberteil (3) jeweils um eine Achse (A, B) gegeneinander verschwenkbar sind, und daß die Achsen (A, B) parallel und derart versetzt zueinander angeordnet sind, daß nach Verschwenken sowohl des Oberteiles (3) als auch des Unterteiles (2) aus der Betriebsschließlage heraus das Oberteil (3) in einer Ruheschließlage - bei herausgenommenem Behältnis (5) - im Bereich der Aufstandsfläche (7) für das Behältnis (5) an dem Unterteil (2) anliegt oder nahezu anliegt.

3. Mikrowellengerät nach Anspruch 1 oder 2, dadurch gekennzeichnet, daß die Hauptebene (H, I) von Unterteil (2) und Oberteil (3) in der Betriebsschließlage wie auch in der Ruheschließlage parallel oder nahezu parallel zueinander verlaufen und in Öffnungslage senkrecht oder nahezu senkrecht zueinander stehen.

4. Mikrowellengerät nach Anspruch 2 oder 3, dadurch gekennzeichnet, daß das Zwischenstück (4) einen das Unterteil (2) mit dem Oberteil (3) verbindenden Gelenkkörper (8) aufweist, der die beiden Achsen (A, B) enthält.

5. Mikrowellengerät nach einem der Ansprüche 1 bis 4, dadurch gekennzeichnet, daß das Zwischenstück (4) einen als Abstandshalter (9) rückwärts verlängerten Fuß (10) aufweist.

6. Mikrowellengerät nach Anspruch 5, dadurch gekennzeichnet, daß die Länge des in der Ruheschließlage über das Unterteil (2) hinausragenden Teils des Abstandshalters (9) etwas größer ist als die Höhe des Oberteils (3).

7. Mikrowellengerät nach Anspruch 5 oder 6, dadurch gekennzeichnet, daß der Abstandshalter (9) als Anschlag für das Oberteil (3) und/oder das Unterteil (2) in Öffnungslage und/oder Schließlage dient.

## Claims

1. A microwave apparatus for preparing food, with a lower part (2), a pot-, dish- or pan-like receptacle (5) for food, surrounding a part of the cooking space, which receptacle is able to be placed on the lower part (2), as well as with an upper part (3) connected to the lower part (2) by an intermediate piece (4), which surrounds the other part of the cooking space, and in the operating position of the lower part (2) overlaps like a hood, wherein in the operating closed position the upper edge (6) of the receptacle (5) lies against the outlet of microwave radiation in a sealing manner on the upper part (3), characterised in that the lower part (2) and upper part (3) are flexibly connected to each other to such an extent that, because of a relative swivelling of the lower part (2) and upper part (3), the upper part (3), in a resting closed position - when the receptacle (5) is removed - abuts or almost abuts the lower part (2) in the region of the standing area (7) for the receptacle (5).

2. A microwave apparatus according to claim 1, characterised in that the lower part (2) and the upper part (3) respectively are able to be swivelled against each other around an axis (A, B), and in that the axes (A, B) are arranged parallel to each other and displaced from each other, in that after the swivelling of the upper part (3) as well as the lower part (2) from the operating closed position the upper part (3), in a resting closed position - when the receptacle (5) is removed - abuts or almost abuts the lower part (2) in the region of the standing area (7) for the receptacle (5).

3. A microwave apparatus according to claim 1 or 2, characterised in that the main planes (H, I) of lower part (2) and upper part (3), in the operating closed position as well as in the resting closed position, extend parallel or almost parallel to each other and in the opening position perpendicular or almost perpendicular to each other.

4. A microwave apparatus according to claim 2 or 3, characterised in that the intermediate piece (4) has a coupling body (8) connecting the lower part (2) with the upper part (3), said body containing both axes (A, B).

5. A microwave apparatus according to one of claims 1 to 4, characterised in that the intermediate piece (4) has a backwards extending foot (10) as a spacer (9).

6. A microwave apparatus according to claim 5, characterised in that the length of the part of the spacer (9) projecting above the lower part (2) in the resting closed position is somewhat greater than the height of the upper part (3).

7. A microwave apparatus according to claim 5 or 6, characterised in that the spacer (9) serves as an abutment for the upper part (3) and/or lower part (2) in the opening position and/or closing position.

## Revendications

1. Appareil à micro-ondes pour la préparation culinaire, comportant une partie inférieure (2), un récipient (5) en forme de pot, de plat ou de poêle, destiné à contenir les aliments, délimitant une partie de l'espace de cuisson, et pouvant être posé sur la partie inférieure (2), ainsi qu'une partie supérieure (3) qui est reliée à la partie inférieure (2) au moyen d'une pièce intermédiaire (4) et qui délimite et, dans la position de service de la partie inférieure (2), recouvre, à la manière d'une coiffe, l'autre partie de l'espace de cuisson, le bord supérieur (6) du récipient (5) étant, dans la position fermée de service, appliqué contre la partie supérieure (3) avec effet d'étanchéité contre la sortie du rayonnement micro-ondes, caractérisé par le fait que la partie inférieure (2) et la partie supérieure (3) sont reliées de façon articulée entre elles, de telle sorte que par un mouvement de pivotement relatif de la partie inférieure (2) et de la partie supérieure (3), la partie supérieure (3), dans une position fermée de repos, le récipient (5) étant enlevé, soit appliquée ou sensiblement appliquée contre la partie inférieure (2), dans la région de la surface (7) de réception pour le récipient (5).

2. Appareil à micro-ondes selon revendication 1, caractérisé par le fait que la partie inférieure (2) et la partie supérieure (3) peuvent pivoter l'une par rapport à l'autre respectivement autour d'un axe (A, B) et que les axes (A, B) sont disposés parallèlement et décalés de telle sorte l'un par rapport à l'autre que, après le pivotement tant de la partie supérieure (3) que de la partie inférieure (2) hors de la position fermée de service, la partie supérieure (3), en position fermée de repos - le récipient (5) étant enlevé soit appliquée ou sensiblement appliquée contre la partie inférieure (2) dans la région de la surface (7) de réception pour le récipient (5).

3. Appareil à micro-ondes selon revendication 1 ou 2, caractérisé par le fait que les plans principaux (H, I) de de la partie inférieure (2) et de la partie supérieure (3) sont parallèles ou sensiblement parallèles entre eux aussi bien en la position fermée de service qu'en la position fermée de repos et, en une position ouverte, sont perpendiculaires ou sensiblement perpendiculaires l'un à l'autre.

4. Appareil à micro-ondes selon revendication 2 ou 3, caractérisé par le fait que la pièce intermédiaire (4) présente un corps d'articulation (8) reliant la partie inférieure (2) à la partie supérieure (3) et contenant les deux axes (A, B).

5. Appareil à micro-ondes selon l'une des revendications 1 à 4, caractérisé par le fait que la pièce intermédiaire (4) présente une base (10) prolongée vers l'arrière en élément d'espacement (9).

6. Appareil à micro-ondes selon revendication 5, caractérisé par le fait que la longueur de la partie de l'élément d'espacement (8) qui en position fermée de repos, fait saillie sur la partie inférieure (2) est quelque peu plus grande que la hauteur de la partie supérieure (3).

7. Appareil à micro-ondes selon revendication 5 ou 6, caractérisé par le fait que l'élément d'espacement (9) sert de butée à la partie supérieure (3) et/ou à la partie inférieure (2) en position ouverte et/ou fermée.
